# EUROPÄISCHE PATENTSCHRIFT

(11) **EP 0 686 756 B1**
(45) Veröffentlichungstag und Bekanntmachung des Hinweises auf die Patenterteilung: **22.09.1999**
(21) Anmeldenummer: 95106520.0
(22) Anmeldetag: 29.04.1995
(51) Int. Cl.: F01L 13/00, F01L 1/26

(54) **Ventiltrieb mit variabler und unabhängiger Steuerung des Ventilöffnungswinkels und des Ventilhubs**
Valve drive with variable and independent control of the valve opening angle and of the valve lift
Dispositif d'entraînement de soupape avec commande indépendante et variable de l'angle d'ouverture de soupape et de la levée de la soupape

(30) Priorität: 08.06.1994 DE 4420064
(43) Veröffentlichungstag der Anmeldung: 13.12.1995
(73) Patentinhaber: Bayerische Motoren Werke Aktiengesellschaft, 80788 München (DE)
(72) Erfinder: Fischer, Gert, D-82340 Feldafing (DE)

(56) Entgegenhaltungen:
- GB-A- 2 100 344
- US-A- 3 166 057
- US-A- 4 469 056
- US-A- 4 986 227

## Beschreibung

Die Erfindung geht gemäß dem Oberbegriff des Patentanspruches 1 von der WO-A-94/13935 (Veröffentlichungsdatum 23.06.94) aus.

Gegenstand dieses Dokumentes ist ein Ventiltrieb mit einer Steuervorrichtung zur variablen Änderung der Öffnung und Schließung eines Hubventiles bei im wesentlichen konstantem Ventilhub. Bei dieser Steuervorrichtung wirkt ein Steuernocken einer Nockenwelle beispielsweise über eine als Zwischenelement dienende Rolle und einem Ventilhebel auf das Hubventil ein. Zur Änderung der Ventilöffnungsperiode ist die Rolle längs einer zur Nockenwellenachse konzentrischen Bahn im Ventilhebel verlagerbar.

Diese Verlagerung erfolgt jedoch nicht, wie z.B. aus der CH-PS 390 617 bekannt, bedarfsweise last- und drehzahlabhängig statisch, wobei Öffnungs- und Schließzeitpunkt bei konstant bleibendem Abstand gleichzeitig verstellt werden und keine Änderung der Ventilerhebungskurve gegeben ist. Weiter erfolgt die Verlagerung ebenfalls nicht in der aus der DE-A 42 20 816 bekannten Weise, bei der die zur Nockenwellen-Achse in einem Schlepp- oder Kipphebel konzentrisch verlagerbare Rolle mittels statischer Verstellung der Änderung des Ventilhebel-Übersetzungsverhältnisses zur Änderung des Ventilhubes dient, wobei die zwischen Öffnungs- und Schließzeitpunkt ebenfalls konstant bleibende Steuerzeit lediglich ventilhubabhängig gegen früh oder spät verschoben wird.

Demgegenüber wird bei dem von der FR-A 2 500 528 ausgehenden Anmeldegegenstand der eingangs genannten WO-A-94/13935 vorgeschlagen, daß das Zwischenelement - z.B. eine Rolle - über einen zur Achse der Nockenwelle im wesentlichen konzentrischen Kreisbogenabschnitt in/an einem Übertragungsglied - z.B. ein Ventilhebel - beweglich geführt angeordnet ist und mit einer mit der Nockenwelle ständig synchron drehenden und relativ drehwinkelverstellbaren Welle einer Steuervorrichtung derart in Antriebsverbindung steht, daß bei jedem Ventilhub ein die Ventilöffnungsphase bestimmender Eingriff der Kontaktbahn beispielsweise der Rolle mit dem Öffnungs- und Schließflanken des drehenden Steuernockens durch eine relativ zur Drehrichtung des Steuernockens gleich- oder gegensinnig zwangsgesteuerte Bewegung der beipielsweisen Rolle erzielt ist.

Demnach ist in einer ersten Drehwinkelzuordnung der ständig synchron zur Nockenwelle drehenden Welle der Steuervorrichtung die übertragungsgliedseitig angeordnete Rolle relativ zum einwirkenden Steuernocken mit dessen Drehrichtung gesteuert mitbewegt und in einer zweiten, dazu entgegengesetzten Drehwinkelzuordnung ist die Rolle relativ zum einwirkenden Steuemocken entgegen dessen Drehrichtung gesteuert bewegt. Mit der bei jedem Ventilhub relativ zum Steuernocken gleichsinnig gesteuert angetriebenen und damit dynamisch gesteuerten Rolle im Übertragungsglied ergibt sich bei im wesentlichen konstantem Ventilhub damit ein großer Ventilöffnungswinkel bzw. eine lange Ventilöffnungsperiode. Die demgegenüber bei jedem Ventilhub relativ zum Steuernocken gegensinnig gesteuert angetriebene und damit dynamisch gesteuerte Rolle im Übertragungsglied bewirkt bei im wesentlichen konstantem Ventilhub einen relativ kleinen Ventilöffnungswinkel bzw. eine kurze Ventilöffnungsperiode.

Der Erfindung liegt die Aufgabe zugrunde, diesen bekannten Ventiltrieb für eine wirksame Laststeuerung weiterzubilden.

Diese Aufgabe ist mit dem Patentanspruch 1 gelöst. Durch die erfinderische Kombination einer variablen Hubsteuerung mit der variabalen Steuerung der Ventilöffnungswinkel in dem bekannten Ventiltrieb ist eine gezielte Laststeuerung der Brennkraftmaschine möglich. Insbesondere kann bei konstant gehaltenem Ventilöffnungswinkel der Hub des Gaswechselventils entsprechend der jeweiligen Last variiert werden und zwar über dem gesamten Ventilhub, wobei beide Steuerungen voneinander unabhängig zur Wirkung gebracht werden. Dies ermöglicht es in vorteilhafter Weise, daß die variable Ventilöffnungswinkel-Steuerung in Kombination mit der variablen Hubsteuerung die Funktion eines Laststeuerorgans übernimmt und damit ein beispielsweise als Drosselklappe gestaltetes gesondertes Laststeuerorgan sich erübrigt.

In einer konstruktiv besonders bevorzugten Ausgestaltung wird als variable Hubsteuerung ein Ventilhebel mit veränderbarer Übersetzung gewählt. Dies ergibt eine kompakte Bauweise bei niedrigster Bauhöhe der kombinierten Vorrichtung. Zwar ist eine variable Ventilhubsteuerung mittels veränderbarer Ventilhebel-Übersetzung per se aus der US-A 3 166 057 bekannt, jedoch mit dem Umstand nicht variabler Ventilöffnungswinkel, so daß eine zusätzliche drehzahlabhängige Beeinflussung der Laststeuerung über frühe oder späte Öffnungs- und Schließwinkel im Gegensatz zur Erfindung nicht gegeben ist.

Weitere vorteilhafte Ausgestaltungen der Erfindung sind in zusätzlichen Unteransprüchen beschrieben. Die Erfindung ist anhand eines in der Zeichnung schematisch dargestellten Ausführungsbeispiels beschrieben. Es zeigt
- Figur 1: den erfindungsgemäßen Ventiltrieb in Seitenansicht, und
- Figur 2: den erfindungsgemäßen Ventiltrieb in perspektivischer Ansicht für zwei gleichartige Gaswechselventile einer nicht näher dargestellten Brennkraftmaschine.

Bei einem Ventiltrieb 1 betätigt ein Steuernocken 2 einer Nockenwelle 3 ein Gaswechselventil 4 über einen Ventilhebel 5. Der Ventilhebel ist ein Kipphebel 6, der steuernockenseitig eine zur Achse 7 der Nockenwelle 3 konzentrisch angeordnete Führung 8 aufweist. Längs der Führung 8 ist ein als Rolle 9 gestaltetes Zwischenelement 10 über eine nicht näher dargestellte Steuereinrichtung 11 gemäß den Pfeilrichtungen A und B relativ zum drehenden Steuemocken 2 gleich- und gegensinnig zwangsgesteuert. Die zwangsgesteuerte Rolle 9 steht über Kurbelarme 12 beispielsweise mit einem nicht gezeigten Kurbeltrieb der Steuereinrichtung 11 in Antriebsverbindung, wobei der Kurbeltrieb mit der Nockenwelle 3 synchron dreht. Zweck der relativ zum drehenden Steuernocken 2 gemäß den Pfeilen A und B verlagerbaren Rolle 9 ist es, die Einwirkung des Steuernockens 2 auf den Kipphebel 6 zur Betätigung des Gaswechselventils 4 nach früh oder nach spät zu verlagern und damit unterschiedliche Ventilöffnungswinkel bzw. verschieden lange Ventilöffnungsperioden zu erzielen. (Näheres in der eingangs erwähnten PCT/EP 93/03451.)

Diese Steuereinrichtung 11 für variable Ventilöffnungswinkel bzw. damit verbunden für variable Ventilspreizung wird erfindungsgemäß kombiniert mit einer variablen Hubsteuerung 13 für das Gaswechselventil 4.

Eine wegen einfachen Aufbaues bevorzugte Ausgestaltung der variablen Hubsteuerung 13 umfaßt einen Ventilhebel 5 mit veränderbarer Übersetzung.

Eine kompakte Bauweise bei niedriger Bauhöhe ergibt ein als Kipphebel 6 gestalteter Ventilhebel 5, wobei der Kipphebel 6 zwischen seinen beiden Endbereichen eine bogenförmige Gleitbahn 14 für einen über eine Schwinge 15 verlagerbaren Gleitstein 16 aufweist. Die Schwinge 15 ist in einem nicht gezeigten Zylinderkopf der Brennkraftmaschine nockenwellenseitig, vorzugsweise etwas unterhalb der Achse der Nockenwelle schwenkbeweglich gelagert. Mittels der schwenkbeweglich angeordneten Schwinge 15 wird mit der damit verbundenen Verlagerung des Gleitsteines 10 längs der bogenförmigen Gleitbahn 14 die Übersetzung des Kipphebels 6 geändert. Mit dieser veränderbaren Übersetzung ergibt sich ein veränderbarer Hub des Gaswechselventils 4. Dieser veränderbare Ventilhub des Gaswechselventiles 4 dient der gezielten Laststeuerung einer Brennkraftmaschine. Bei einer von der Steuereinrichtung 11 für variable Ventilöffnungswinkel unabhängig bzw. gesondert wirksamen variablen Hubsteuerung 13 kann über jedem gewählten Ventilöffnungswinkel der Hub des Gaswechselventiles 4 prinzipiell von einem Null-Hub bis zu einem Maximal-Hub variiert werden.

Der Kipphebel 6 kann in seinem ventilseitigen Endbereich mit einer nicht gezeigten, selbsttätigen Ventilspielausgleichseinrichtung kombiniert sein.

Weiter kann mit der erfindungsgemäßen Kombination aber auch erreicht werden, daß bei einer gewählten Übersetzung des Kipphebels 6 und damit bei einem konstanten Hub des Gaswechselventils 4 Ventilöffnungswinkel über die Steuereinrichtung 11 variiert werden.

Für eine optimale Laststeuerung ist die Schwinge 15 kennfeldgesteuert angetrieben (nicht gezeigt). Diese Ausgestaltung ermöglicht es in vorteilhafter Weise, daß die variable Ventilöffnungswinkel-Steuerung 11 in Kombination mit der variablen Hubsteuerung 13 die Funktion eines Laststeuerorgans übernimmt und somit ein üblicherweise als Drosselklappe ausgebildetes Laststeuerorgan entfallen kann.

Aus Figur 1 ist weiter erkennbar, daß an der Schwinge 15 eine auf den Ventilhebel 5 bzw. dem Kipphebel 6 vorgespannt einwirkende Feder 17 angeordnet ist, die insbesondere bei ventilseitiger Stellung der Schwinge 15 zur satten Anlage der Rolle 9 am Steuernocken 2 dient.

Aus der Figur 2 ist erkennbar, daß für mehrere gleichartige Gaswechselventile 4 eine gemeinsam wirkende Schwinge 15 einsetzbar ist. In der in Figur 2 gezeigten Anordnung der gleichartigen Gaswechselventile 4 können diese entweder einem Zylinder einer Brennkraftmaschine oder zwei benachbarter Zylinder einer Brennkraftmaschine angehören.

## Patentansprüche

1. Ventiltrieb für Brennkraftmaschinen mit einer Steuereinrichtung (11) für variable Ventilöffnungswinkel,
- bei der ein Steuernocken (2) einer Nockenwelle (3) ein Gaswechselventil (4) über einen Ventilhebel (5) betätigt, der
- mit dem Steuernocken (2) über ein zur Achse (7) der Nockenwelle (3) konzentrisch geführtes Zwischenelement (10; 9) zusammenwirkt, das
- mittels einer drehwinkelverstellbaren Steuereinrichtung (11) mit dem drehenden Steuernocken (2) synchron zu diesem relativ gleich- und gegensinnig zwangsgesteuert ist, wobei
- die variable Ventilöffnungswinkel-Steuerungseinrichtung (11) mit einer von dieser Steuereinrichtung (11) unabhängig bzw. gesondert wirksamen variablen Hubsteuerung (13) für das Gaswechselventil (4) kombiniert als ein Laststeuerorgan/Drosselklappe der Brennkraftmaschine dient.

2. Ventiltrieb nach Anspruch 1, dadurch gekennzeichnet, daß als variable Hubsteuerung (13) ein Ventilhebel (5) mit veränderbarer Übersetzung dient.

3. Ventiltrieb nach Anspruch 1 und 2, dadurch gekennzeichnet,
- daß der als ein Kipphebel (6) gestaltete Ventilhebel (5) im steuernockenseitigen Endbereich eine zur Nockenwellen-Achse (7) im wesentlichen konzentrische Führungsbahn (8) für das Zwischenelement (10) aufweist, und
- ferner zwischen dem ventilseitigen und dem steuernockenseitigen Endbereich eine bogenförmige Gleitbahn (14) aufweist, die
- mit einem an einer verlagerbaren Schwinge (15) kippbeweglich angeordneten Gleitstein zur Änderung der Ventilhebel-Übersetzung zusammenwirkt.

4. Ventiltrieb nach den Ansprüchen 1 bis 3, dadurch gekennzeichnet, daß der Kipphebel (6) im ventilseitigen Endbereich mit einer selbsttätigen VentilspielAusgleichseinrichtung kombiniert ist.

5. Ventiltrieb nach Anspruch 3, dadurch gekennzeichnet, daß die Schwinge (15) nockenwellenseitig in/an einem Zylinderkopf der Brennkraftmaschine gelagert ist.

6. Ventiltrieb nach den Ansprüchen 3 bis 5, dadurch gekennzeichnet, daß die Schwinge (15) kennfeldgesteuert angetrieben ist.

7. Ventiltrieb nach den Ansprüchen 3 bis 6, dadurch gekennzeichnet, daß an der Schwinge (15) eine Feder (17) angeordnet ist, die am Kipphebel (6) vorgespannt gleitbeweglich anliegt.

8. Ventiltrieb nach den Ansprüchen 3 bis 7, dadurch gekennzeichnet, daß mehrere Ventilhebel (5) für gleichartige Gaswechselventile (4) eine einzige Schwinge (15) zugeordnet ist.

## Claims

1. A valve drive for internal combustion engines comprising a control device (11) for varying the valve opening angle,
- wherein a control cam (2) on a camshaft (3) actuates a gas change valve (4) via a valve lever (5) which
- co-operates with the control cam (2) via an intermediate element (10; 9) guided concentrically with the axis (7) of the camshaft (3) and
- automatically controlled by a control device (11) having an adjustable angle of rotation, in synchronism with the control cam (2) and in the same or in the opposite direction thereof, wherein
- the control device (11) for variable valve opening angles acts as a load control means or throttle valve for the internal combustion engine in combination with a variable means (13) for controlling the gas change valve (4) and operating independently or separately from the control device (11).

2. A valve drive according to claim 1, characterised in that the variable stroke control means (13) is a valve lever (5) having a variable transmission ratio.

3. A valve drive according to claims 1 and 2, characterised in that
- the end region on the control-cam side of the valve lever (5), in the form of a rocking lever (6), has a guide track (8) for the intermediate element (10), substantially concentric with the camshaft axis (7) and
- the valve lever (5) also has an arcuate track (14) between the end region on the valve side and the end region on the control cam side, and the track
- co-operates with a sliding ring movable by tilting on a movable oscillating crank (15) so as to alter the valve lever transmission ratio.

4. A valve drive according to claims 1 to 3, characterised in that the tilting lever (6) in the end region on the valve side is combined with an automatic valve clearance compensating device.

5. A valve drive according to claim 3, characterised in that the oscillating crank (15) on the camshaft side is mounted in or on a cylinder head of the internal combustion engine.

6. A valve drive according to claims 3 to 5, characterised in that the oscillating crank (15) is driven under the control of a performance graph.

7. A valve drive according to claims 3 to 6, characterised in that a spring (17) is mounted on the oscillating crank (15) and is prestressed and slidable on the rocking lever (6).

8. A valve drive according to any of claims 3 to 7, characterised in that a number of valve levers (5) or similar gas change valves (4) are associated with a single oscillating crank (15).

## Revendications

1. Dispositif d'entraînement de soupape pour des moteurs à combustion interne, comprenant une installation de commande (1) pour un angle variable d'ouverture de soupape, selon lequel :
- une came de commande (2) appartenant à un arbre à cames (3) actionne une soupape d'échange de gaz (4) par l'intermédiaire d'un levier de soupape (5),
- ce levier coopère avec la came de commande (2) par un élément intermédiaire (10), guidé, concentrique à l'axe (7) de l'arbre à cames (3),
- cet élément intermédiaire est commandé de force par une installation de commande (11) réglable selon l'angle de rotation, avec la came de commande (2), rotative, tournant en synchronisme avec cette installation de commande dans le même sens ou dans le sens opposé, suivant une commande forcée,
- l'installation de commande d'angle d'ouverture variable (11) avec une commande de course (13), variable, agissant indépendamment ou séparément de l'installation de commande (11) pour la soupape d'échange de gaz (4), est combinée pour servir de volet d'étranglement/organe de commande de charge du moteur à combustion interne.

2. Dispositif d'entraînement de soupape selon la revendication 1,
caractérisé en ce que
la commande variable de course (13) est un levier de soupape à démultiplication variable.

3. Dispositif d'entraînement de soupape selon les revendications 1 et 2,
caractérisé en ce que
- le levier de soupape (5) en forme de culbuteur (6) présente, dans la zone d'extrémité du côté de la came de commande, un chemin de guidage (8) essentiellement concentrique à l'axe (7) de l'arbre à cames pour l'élément intermédiaire (10), et
- de plus, entre la zone d'extrémité du côté de la soupape et celle du côté de la came de commande, le levier comporte un chemin de glissement (14) en forme d'arc,
- ce chemin coopère avec un coulisseau prévu mobile en basculement sur une biellette (15) montée mobile, pour modifier le rapport de démultiplication de la soupape.

4. Dispositif d'entraînement de soupape selon l'une des revendications 1 à 3,
caractérisé en ce que
le culbuteur (6) est combiné, dans la zone d'extrémité du côté de la soupape, à un organe de compensation automatique du jeu de soupape.

5. Dispositif selon la revendication 3,
caractérisé en ce que
la biellette (15) est montée du côté de l'arbre à cames dans/sur une culasse du moteur à combustion interne.

6. Dispositif selon l'une des revendications 3 à 5,
caractérisé en ce que
la biellette (15) est entraînée de façon commandée à partir du champ de caractéristiques.

7. Dispositif selon l'une quelconque des revendications 3 à 6,
caractérisé par
un ressort (17) est prévu sur la biellette (15) pour s'appliquer de manière mobile en glissement, et précontraint contre le levier basculant (6).

8. Dispositif selon l'une des revendications 3 à 7,
caractérisé en ce qu'
à plusieurs leviers de soupape (5) de soupapes d'échange de gaz (4) de même type, on associe une unique biellette (15).
